# EUROPÄISCHE PATENTSCHRIFT

(11) **EP 2 356 061 B1**
(45) Veröffentlichungstag und Bekanntmachung des Hinweises auf die Patenterteilung: **06.01.2016**
(21) Anmeldenummer: 09778693.3
(22) Anmeldetag: 24.09.2009
(51) Int. Cl.: B67C 3/24

(54) **KLAMMER ZUR ERGREIFEN VON FLASCHENHÄLSEN, INSBESONDERE VON PET-FLASCHEN**
CLIP FOR CAPTURING BOTTLE NECKS, PARTICULARLY OF PET BOTTLES
PINCE DE PRÉHENSION DE GOULOTS DE BOUTEILLES, EN PARTICULIER DE BOUTEILLES EN PET

(30) Priorität: 03.11.2008 DE 102008055618
(43) Veröffentlichungstag der Anmeldung: 17.08.2011
(73) Patentinhaber: KHS GmbH, 44143 Dortmund (DE)
(72) Erfinder: FAHLDIECK, Andreas, 55743 Idar-Oberstein (DE)
(86) Internationale Anmeldenummer: PCT/EP2009/006895
(87) Internationale Veröffentlichungsnummer: WO 2010/060499

(56) Entgegenhaltungen:
- EP-A1- 1 375 395
- DE-A1-102005 041 929
- DE-U1-202005 002 924

## Beschreibung

Die Erfindung richtet sich auf eine Klammer zum Ergreifen von Flaschenhälsen, insbesondere von PET-Flaschen, zur Verwendung in Flaschenabfüllanlagen, wobei die Klammerarme in der horizontalen Ebene verschwenkbar sind, gemäß dem Oberbegriff des Anspruchs 1, bzw. 7, und wie aus der DE 10 2005 041 929 bekannt.

Derartige Klammern gibt es in sehr unterschiedlichen Ausgestaltungen. So zeigt beispielsweise die DE 10 2006 012 020 A ein Klammerpaar, wobei die beiden Klammerarme in ungetrennte Achsen schwenkbar sind und die Schließkraft mittels einer Feder in Schließstellung gehalten werden. Da derartige Federelemente häufig den an Flaschenabfüllanlagen geforderten Forderungen der Hygiene nicht gerecht werden, ist man bemüht, andere Schließmechanismen vorzuschlagen. So sieht in einer aufwendigen Gestaltung die DE 10 2005 041 929 Dauermagnete vor, die in unterschiedlichen Paarungen sowohl das Schließen als auch das Öffnen unterstützen. In dieser Lösung sind die Dauermagneten außerhalb der Klammergreifarme positioniert.

Zur Unterstützung der Öffnungskraft der Klammern sieht eine Lösung nach der DE 20 2005 002 924 U oder der DE

10 2005 014 838 A vor, dass zwischen Greifbereich der Klammern und Schwenkachsen sich abstoßende Magneten positioniert sind. Bei derartigen Klammern besteht eine gewisse Notwendigkeit des seitlichen Ausweichens, da die beteiligten Elemente häufig mit Servomotoren angetrieben werden, die nicht immer exakt synchron laufen. So kann es zu einem kleinen Versatz, beispielsweise zwischen einem Transferstern, einem Füller oder dgl., kommen. Bei kleinen Teilkreisen ergeben sich kurvenförmige Eintauchbahnen der Flasche in die Greifer, wobei durch seitliche Flexibilität ein Verschleiß der Greifer und die Übergabe verbessert wird.

Die Aufgabe der vorliegenden Erfindung liegt darin, ein seitliches Ausweichen der Klammern bzw. Greifer zu ermöglichen, bei Gewährleistung der sofortigen Rückstellung in die Sollstellung, z.B. ein Transferstern oder dgl.

Eine Klammer nach Anspruch 1, bzw. 7, löst diese Aufgabe.

Das Vorsehen von Magneten zur Positionsbestimmung bzw. zur Einhaltung der Soll-Position der Klammer bei gleichzeitiger Möglichkeit eines seitlichen Ausweichens bietet eine Fülle von Vorteilen. Es werden keine Federn oder dgl. benötigt, die häufig schon deswegen nicht gewünscht sind, weil deren Reinigung Probleme mit sich bringt. Dieses Problem hat die erfindungsgemäße Klammer nicht.

Ausgestaltungen der Erfindung ergeben sich aus den Unteransprüchen.

So kann vorgesehen sein, dass der Klammerhalteblock mit auf Abstand befindlichen zwei gleichsinnigen Magneten ausgerüstet ist.

Eine besondere Ausgestaltung der Erfindung besteht darin, dass die zentrische Achse durch die Magneten im Klammerhalteblock einerseits und im Ansatz der verschwenkbaren Klammern zueinander auch einen vertikalen Abstand aufweisen, derart, dass das Klammerpaar gegen die Schwerkraftrichtung auf seiner Schwenkwelle gehalten ist.

Diese Ausgestaltung hat den besonderen Vorteil, dass z.B. ein einfaches Auswechseln der Klammer vorgenommen werden kann, ohne jegliches Werkzeug, da die Klammer bzw. der Clip nur gegen den Widerstand der Magneten nach unten abgezogen werden muss. Auch ist gewährleistet, dass die Klammern nicht versehentlich falsch herum eingesetzt werden, da sich dann die Magnete abstoßen.

Zum Einsetzen der Klammer wird diese nach oben geführt, bis der Magnetwiderstand überwunden ist. Danach halten die Magnetkräfte nach oben und so die Klammer bzw. den Clip fest.

Diese Befestigung hat den zusätzlichen Vorteil, dass die Klammer in der Höhe gegen die Kraft der Magnete geringfügig ausweichen kann und nach einer Auslenkung durch die Magnete wieder nach oben gezogen wird.

Dieser Vorteil gilt in gleicher Weise für das elastische Ausweichen der Klammer in horizontaler bzw. seitlicher Richtung.

Die Erfindung sieht auch vor, dass die Klammer mit den Klammerarmen, das Schwenklager der Klammer und der Ansatz für einen Dauermagneten sowie der zugeordnete Klammerhalteblock mit den Magnetaufnahmen aus Kunststoff gefertigt ist, wobei die Dauermagneten in den Kunststoff eingegossen sind.

Besonders zweckmäßig ist es, wenn die Klammer mit den Klammerarmen, das Schwenklager der Klammer und der Ansatz für einen Dauermagneten als ein Kunststoffelement ausgebildet sind. Diese einstückige Ausgestaltung macht die Herstellung äußerst einfach und preiswert. Die Möglichkeit den Magneten in den Kunststoff einzugießen, bietet zudem deren vollständige Einkapselung und damit eine Erleichterung der Reinigung dieser Anlagenelemente.

Die Erfindung sieht auch vor, dass der Dauermagnet im Ansatz der Klammer und die beiden Dauermagneten im Klammerhaltebereich zur Ausübung einer Zentrierkraft mit gleichen Polen gegeneinander ausgerichtet sind.

Ein weiterer Vorteil der Erfindung besteht darin, dass z.B. ein falsches Einsetzen der Klammern nicht möglich ist, also nur bei entsprechender Anordnung über die Magnete gehalten werden können, wird hier ein unverständliches Einschnappen, etwa von Federspannungen nach dem Stand der Technik vermieden.

Die Anordnung der Magnete kann Je nach Einsatzzweck unterschiedlich sein.

So kann neben dem jeweiligen Magneten im Ansatz der Klammer im Halteblock ein exzentrisch angeordneter Magnet vorgesehen sein zur reinen Höhenfixierung.

Je nach Ausrichtung des Magneten kann dieser zentrisch und anziehend sowohl zur Höhenfixierung wie auch zur Zentrierung der Klammer herangezogen werden, während bei einem Magneten in der Klammer und zwei exzentrisch und abstoßende Magneten im Halteblock eine Höhenfixierung erreichbar ist und eine radiale Zentrierung der Klammer.

In einem abgewandelten Ausführungsbeispiel ist nach der Erfindung auch vorgesehen, dass die Klammer im Bereich der Schwenkachse Dauermagnete aufweist und wobei ein an einem Stern od. dgl. fixierter Halteblock einen über den Schwenkbereich der Klammerarme positionierten Ansatz od. dgl. aufweist, der an seiner der Klammer zugewandten Seite mit wenigstens einem Magneten ausgerüstet ist, wobei die sich im Wesentlichen gegenüberstehenden Magnete zueinander einen Abstand aufweisen, der die horizontale Schwenkbewegung gewährleistet.

Liegen die miteinander agierenden Dauermagneten nach dem ersten Ausführungsbeispiel der Erfindung im Wesentlichen in einer Horizontalebene zueinander, sieht man von dem Versatz der Magnete zur Aufbringung der Haltekraft einmal ab, so liegen bei diesem Ausführungsbeispiel der Erfindung die die Zentrierung bzw. Haltekraft bewirkenden Magnete im Wesentlichen vertikal übereinander.

Wie schon bei den vorangegangenen Ausführungsbeispielen ist die Positionierung und die Polausrichtung der Magneten auch den jeweiligen Einbausituationen und Größen der Elemente, die es zu zentrieren bzw. zu halten gilt, angepasst.

In Ausgestaltung ist bei einem weiteren Ausführungsbeispiel, das Kein Teil der Erfindung ist, vorgesehen, dass die individuell verschwenkbaren Klammerarme in ihrem Schwenkbereich wirkmäßig mit einer Magnethaltescheibe ausgerüstet sind, wobei die Magnethaltescheibe mit einem mit Dauermagneten ausgerüsteten Montageelement korrespondiert derart, dass eine Rückstellkraft durch die Dauermagnete in der Magnethaltescheibe einerseits und die Dauermagnete in dem Montageelement andererseits auf die Klammerarme ausgeübt wird.

Die Erfindung ist nachstehend anhand der Zeichnung beispielsweise näher erläutert. Diese zeigt in
- Fig. 1: eine Klammer mit Halterung und Aufsicht, teilweise geschnitten gemäß Linie A-A,
- Fig. 2: eine Seitenansicht der Klammer,
- Fig. 3: eine räumliche Seitenansicht der Klammer nach den Fig. 1 und 2,
- Fig. 4 und 5: Aufsichten auf die Klammer mit unterschiedlichen Positionen außerhalb der Zentrizität,
- Fig. 6: ein abgewandeltes Ausführungsbeispiel der Klammer in der Darstellung gemäß Fig. 1,
- Fig. 7: eine räumliche Explosionszeichnung eines weiteren Ausführungsbeispieles,
- Fig. 8 und 9: räumliche Darstellungen eines anderen Ausführungsbeispieles in zwei unterschiedlichen Positionen der Klammer sowie in den

Die allgemein mit 1 bezeichnete Klammer ist an einem Klammerhalteblock 2 um eine Achse 3 drehend leicht verschwenkbar gelagert und einstückig aus Kunststoff gefertigt.

Der Klammeraufbau ist dabei, wie beispielsweise aus Fig. 4 hervorgeht, der folgende:

Die Klammer 1 weist zwei Klammerarme 1 a und 1 b auf. Dabei verlaufen von einem die Achse bildenden, die Schwenkachse 3 umgebenden ringförmigen Bereich in Hülsenform, in Fig. 1 mit 4 bezeichnet, spiegelsymmetrisch zwei in Aussicht etwa rautenförmige Klammerbügelbereiche 5, die in Aufnahmen 6 übergehen, in denen Permanentmagnete 7 eingegossen sind, die gegenpolig angeordnet sind, derart, dass eine Schließkraft der Klammer aufgebracht wird. An diesen Aufnahmen der Permanentmagneten sind die mit 8 bezeichneten Greifbereiche bzw. Greifbügel der Klammer 1 angeformt.

Auf der in Bezug auf die Schwenkachse 3 gegenüberliegenden Seite der Klammerarme 1a, 1b ist einstückig an der Klammer 1 ein Ansatz 10 zur Aufnahme eines Dauermagneten 11 vorgesehen.

Der Klammerhalteblock 2 ist, wie sich beispielsweise aus Fig. 1 ergibt, mit Dauermagneten 12a und 12b bestückt, die dem Magneten 11 der Klammer 1 zugewandt sind und so gepolt sind, dass sie die Klammer 1 in den in Fig. 1 dargestellten Stellungen halten.

Die Klammer 1 ist in Positionen gestrichelt in den Fig. 4 und 5 wiedergegeben, die beispielsweise von ihr dann eingenommen werden können, wenn eine Synchronisität des zusammenwirkenden Maschinenteiles eine Abgabe bzw. Übergabe der Flasche nicht genau eingehalten wird. Durch die Magnete 11 und 12 wird dann die Klammer in die Grundposition zurückgezogen, was in den Fig. 4 und 5 mit den Doppelpfeilen 13 bzw. 14 angedeutet ist.

Eine Besonderheit der Erfindung besteht darin, dass die Position der Magnete 11 und 12 zueinander so gewählt ist, dass die Klammer in der Gebrauchslage nach oben gezogen und damit gehalten wird, was in Fig. 2 durch einen kleinen Doppelpfeil 15 angedeutet ist.

In Fig. 6 ist in der Darstellung gemäß Fig. 1 ein abgewandeltes Ausführungsbeispiel der Erfindung wiedergegeben, wobei die wirkungsmäßig gleichen Elemente auch mit dem gleichen Bezugszeichen versehen sind.

Im Unterschied zur Ausführungsform nach Fig. 1 ist beim Ausführungsbeispiel gemäß Fig. 6 die einstückige Klammer 1' mit zum Klammerhalteblock 2 weisenden zwei Dauermagneten 11a und 11 b ausgerüstet, die im Wesentlichen den beiden Dauermagneten 12a und 12b im Klammerhalteblock 2 gegenüberstehen, wenn auch mit den weiter oben schon angesprochenen Versatz, um eine die Klammer 1' nach oben haltende Kraft ausüben zu können. Die Polvarianten der Magnete 11 und 12 sind beispielsweise in Fig. 6 symbolisch und stark vereinfacht wiedergegeben.

In Fig. 7 ist ein weiter abgewandeltes Ausführungsbeispiel der Erfindung dargestellt. Hier sind anstatt oder zusätzlich zu den Magneten 11 an der Klammer 1" nach oben weisende Dauermagneten 16 vorgesehen, wobei an einem Ende in der Gebrauchslage die Klammer 1" überdeckenden Ansatz 17 am Halteblock 2 zwei gegenüberliegende, in diesem Falle nach unten weisende Dauermagneten 18 vorgesehen sind. Je nach Polung können diese Dauermagnetpaare 16/18 sowohl die Klammer 1" in ihrer Horizontalstellung justieren als auch jeweils bei Auslenkung in die Ausgangslage zurückschwenken. Gleichzeitig können sie aber auch die entsprechende Klammerhaltekraft aufbringen, um die Klammer in Position zu halten.

An dieser Stelle sei bemerkt, dass die Haltekraft der die Positionierung der Klammern 1, 1' und 1" bewirkende Magnete so groß ist, dass die Klammer z.B. auch mehrere PET-Flaschen ergreifen können und diese weiter zu fördern in der Lage sind, ohne dass die Klammern ihren Halt am Stern verlören.

In den Fig. 8 und 9 ist ein weiteres Ausführungsbeispiel, das Kein Teil der Erfindung ist, das zur Zentrierung einer Klammer, allgemein mit 1"' bezeichnet, dargestellt. Die beiden Klammerarme 1a"' und 1b"' sind hier gegen die Kraft einer Feder 19 in einem Lagerblock 20 über ein Montageelement 21 an einem in den Fig. 8 und 9 lediglich angedeuteten Stern 22 drehbar gelagert. Zwischen der Oberfläche der Klammer 1a"' und 1b"' ist eine Magnethaltescheibe 23 positioniert, die mit einem Stift 24 zwischen die Klammer eingreift. In der Magnethaltescheibe 23 sind in vertikaler Richtung ausgerichtete Dauermagneten 25 positioniert, wobei im Montageelement 21 korrespondierende Dauermagneten 26 derart eingelassen sind, dass sie eine Rückstellkraft gemäß Pfeil 27 in Fig. 9 ausüben können.

Natürlich ist das beschriebene Ausführungsbeispiel der Erfindung noch in vielfacher Hinsicht abzuändern. So kann die geometrische Ge-staltung der Klammer 1 anders gewählt sein, ebenso können die hier beschriebenen Schließmagnete 6 ggf. an der in den Zeichnungen wiedergegebenen Stelle nicht vorgesehen sein, sondern in anderer Stelle und dgl. mehr.

## Patentansprüche

1. Klammer (1) zum Ergreifen von Flaschenhälsen, insbesondere von PET-Flaschen zur Verwendung in Flaschenabfüllanlagen, die zwei an einer Seite Greifbereiche (8) aufweisenden klammerarme (1a,1b) aufweist wobei die Klammerarme (1a,1b) in der horizontalen Ebene verschwenkbar sind, **dadurch gekennzeichnet,**
**dass** die Klammerarme (1a,1b) um eine Schwenkachse (3) gemeinsam horizontal verschwenkbar gelagert sind, wobei auf der den Klammerarmen (1a,1 b) gegenüberliegenden Seite in Bezug auf die Schwenkachse (3) ein mit wenigstens einem Magneten (11) ausgerüsteter Ansatz (10) vorgesehen ist, und wobei ein an einen Stern oder dgl. fixierter Klammerhalteblock (2) an seiner der Klammer (1) zugewandten Seite mit wenigstens einem Magneten (12) ausgerüstet ist, wobei die sich Im Wesentlichen horizontal gegenüberstehenden Magneten (11,12) des Ansatzes (10) und des Klammerhalteblochs (2) zueinander einen Abstand aufweisen, der die horizontalen Schwenkbewegungen der Klammer gewährleistet, wobei die Orientierungen der Pole der jeweiligen Magnete (11,12) derart gewählt sind, dass die Klammer (1) in einer radialen Soll-Position gehalten bzw. rückgestellt wird.

2. Klammer nach Anspruch 1, **dadurch gekennzeichnet, dass** der Klammerhalteblock (2) mit auf Abstand befindlichen zwei gleichsinnigen Magneten (12a,12b) ausgerüstet ist.

3. Klammer nach Anspruch 1 oder 2, **dadurch gekennzeichnet, dass** die zentrische Achse (3) durch die Magneten (12,11) im Klammerhalteblock einerseits und im Ansatz (10) der verschwenkbaren Klammern zueinander einen vertikalen Abstand (Pfeil 15) aufweisen, derart, dass die Klammer (1) gegen die Schwerkraftrichtung auf ihrer Schwenkwelle gehalten ist.

4. Klammer nach einem der Ansprüche 1-3, **dadurch gekennzeichnet, dass** die Klammer (1) mit den Klammerarmen (1a,1b), ein Schwenklager (4) der Klammer (1) und der Ansatz (10) für einen Dauermagneten (11) sowie der zugeordnete Klammerhalteblock (2) mit den Magnetaufnahmen aus Kunststoff gefertigt ist, wobei die Dauermagneten (11,12) in den Kunststoff eingebettet insbesondere eingegossen sind.

5. Klammer nach Anspruch 4, **dadurch gekennzeichnet, dass** die Klammer (1) mit den klammerarmen (1a,1b), das Schwenklager (4) der Klammer (1) und der Ansatz (10) für einen Dauermagneten (11) als ein Kunststoffelement ausgebildet sind.

6. Klammer nach Anspruch 2 oder einem der folgenden, **dadurch gekennzeichnet, dass** der Dauermagnet (11) im Ansatz (10) der Klammer (1) und die beiden Dauermagneten (12) im Klammerhaltebereich zur Ausübung einer Zentrierkraft mit gleichen Polen gegeneinander ausgerichtet sind.

7. Klammer (1) zum Ergreifen von Flaschenhälsen, insbesondere von PET-Flaschen zur Verwendung in Flaschenabfüllanlagen, die zwei an einer Seite Greifbereiche (8) aufweisenden Klammerarme (1a, 1b) aufweist, wobei die Klammerarme (1a,1b) in der horizontalen Ebene verschwenkbar sind, **dadurch gekennzeichnet, dass** die Klammer (1") im Bereich der Schwenkachse Dauermagnete (16) aufweist und wobei ein an einem Stern od. dgl. fixierter Halteblock (2) einen über den Schwenkbereich der Klammerarme positionierten Ansatz (17) od. dgl. aufweist, der an seiner der Klammer (1") zugewandten Seite mit wenigstens einem Magneten (18) ausgerüstet ist, wobei die sich im Wesentlichen vertikal gegenüberstehenden Magnete (16,18) der Klammer (1) und des Ansatzes (17) zueinander einen Abstand aufweisen, der die horizontale Schwenkbewegung gewährleiste, wobei die Orientierungen der Pole der jeweiligen Magnete (16,18) derart gewählt sind, dass die Klammer (1) in einer radialen Soll-Position gehalten bzw. rüchgestellt wird.

8. Klammer nach Anspruch 7, **dadurch gekennzeichnet, dass** der oder die Magneten im (18) Klammerhalteblock einerselts und der oder die Magneten (16) im Schwenkbereich der Klammer (1") einen vertikalen Abstand aufweisen, derart, dass die Klammer (1") gegen die Schwerkraftrichtung auf ihrer Schwenkwelle gehalten sind.

## Claims

1. Clip (1) for capturing bottle necks, particularly of PET bottles, for use in bottle-filling systems, comprising two clip arms (1a, 1b) which in turn comprise grip regions (8) on one side, wherein the clip arms (1a, 1b) can pivot in the horizontal plane,
**characterised in that**
the clip arms (1a,1b) are mounted such as to be able to pivot jointly horizontally about a pivot axis (3), wherein an attachment (10) having at least one magnet (11) is provided on the side of the pivot axis opposite the clip arms (1 a, 1 b) in relation to the pivot axis (3), and wherein a clip holding block (2) fixed to a star or the like has at least one magnet (12) on the side thereof facing the clip (1), wherein the magnets (11, 12) of the attachment (10) and the clip holding block (2), substantially opposite one another, exhibit a distance spacing from one another horizontally, which ensures the horizontal pivot movements of the clips, and wherein the orientations of the poles of the respective magnets (11, 12) are selected in such a way that the clips (1) are held in a radial target position or returned to it respectively.

2. Clip according to claim 1, **characterised in that** the clip holding block (2) is provided with two equidirectional magnets (12a, 12b) located at a distance from each other.

3. Clip according to claim 1 or 2, **characterised in that** the central axis (3) through the magnets (12, 11) in the clip holding block on the one hand and in the attachment (10) of the pivotable clips exhibit a vertical distance spacing (arrow 15) from each other, in such a way that the clip (1) is held on its pivot shaft against the direction of the force of gravity.

4. Clip according to any one of claims 1 - 3, **characterised in that** the clip (1), with the clip arms (1a, 1b), a pivot bearing (4) of the clip (1) and the attachment (10) for a permanent magnet (11) and the clip holding block (2) allocated thereto, with the magnet mounts, is made of plastic, wherein the permanent magnets (11, 12) are embedded, in particular cast, in the plastic.

5. Clip according to claim 4, **characterised in that** the clip (1) with the clip arms (1a, 1b), the pivot bearing (4) of the clip (1) and the attachment (10) for a permanent magnet (11) are formed a plastic element.

6. Clip according to claim 2 or any one of the following claims, **characterised in that** the permanent magnet (11) in the attachment (10) of the clip (1) and the two permanent magnets (12) in the clip holding region are aligned with the like poles opposite each other in order to exercise a centring force.

7. Clip (1) for capturing bottle necks, particularly of PET bottles, for use in bottle-filling systems, comprising two clip arms (1a, 1b) which in turn comprise grip regions (8) on one side, wherein the clip arms (1a, 1b) can pivot in the horizontal plane, **characterized in that** the clip (1") comprises permanent magnets (16) in the region of the pivot axis, and wherein a holding block (2) fixed to a star or the like comprises an attachment (17) or the like positioned over the pivot range of the clip arms, which has on its side facing the clip (1") at least one magnet (18), wherein the magnets (16, 18) of the clip (1) and of the attachment (17), substantially opposite each other, exhibit a distance spacing from each other which ensures the horizontal pivot movement.

8. Clip according to claim 7, **characterised in that** the magnet(s) in the (18) clip holding block on the one hand, and the magnet(s) (16) in the pivot region of the clip (1) exhibit a vertical distance spacing from each other in such a way that the clips (1") are held on their pivot shaft against the direction of the force of gravity.

## Revendications

1. Pince (1) servant à saisir des goulots de bouteille, en particulier de bouteilles en PET, destinée à être utilisée dans des installations de remplissage de bouteilles, laquelle présente deux branches de pince (1a, 1b) présentant au niveau d'un côté des zones de préhension (8), sachant que les branches de pince (1 a, 1 b) peuvent être pivotées dans le plan horizontal,
**caractérisée en ce**
**que** les branches de pince (1a, 1b) sont montées de manière à pouvoir pivoter ensemble horizontalement autour d'un axe de pivotement (3), sachant qu'un épaulement (10) équipé d'au moins un aimant (11) est prévu sur le côté faisant face aux branches de pince (1a, 1b) par rapport à l'axe de pivotement (3), et sachant qu'un bloc de maintien de pince (2) fixé au niveau d'une étoile ou similaire est équipé, au niveau de son côté tourné vers la pince (1), d'au moins un aimant (12), sachant que les aimants (11, 12) se faisant face essentiellement horizontalement de l'épaulement (10) et du bloc de maintien de pince (2) présentent entre eux une distance, qui permet les mouvements de pivotement horizontaux des pinces, sachant que les orientations des pôles des aimants (11, 12) respectifs sont choisies de telle manière que la pince (1) est maintenue ou est ramenée dans une position de consigne radiale.

2. Pince selon la revendication 1, **caractérisée en ce que** le bloc de maintien de pince (2) est équipé de deux aimants (12a, 12b) de même sens se trouvant à distance.

3. Pince selon la revendication 1 ou 2, **caractérisée en ce que** les axes centraux (3) à travers les aimants (12, 11) dans le bloc de maintien de pince d'une part et dans l'épaulement (10) des pinces pouvant pivoter présentent entre eux une distance verticale (flèche 15), de telle manière que la pince (1) est maintenue sur son arbre de pivotement dans le sens opposé à la direction de la gravité.

4. Pince selon les revendications 1 à 3, **caractérisée en ce que** la pince (1) pourvue des branches de pince (1a, 1b), un palier de pivotement (4) de la pince (1) et l'épaulement (10) pour un aimant permanent (11) ainsi que le bloc de maintien de pince (2) associé pourvu de logements d'aimant sont confectionnés à partir d'une matière plastique, sachant que les aimants permanents (11, 12) sont intégrés, en particulier sont scellés, dans la matière plastique.

5. Pince selon la revendication 4, **caractérisée en ce que** la pince (1) pourvue des branches de pince (1a, 1b), le palier de pivotement (4) de la pince (1) et l'épaulement (10) pour un aimant permanent (11) sont réalisés sous la forme d'un élément en matière plastique.

6. Pince selon la revendication 2 ou selon l'une quelconque des revendications précédentes, **caractérisée en ce que** l'aimant permanent (11) de l'épaulement (10) de la pince (1) et les deux aimants permanents (12) dans la zone de maintien de pince sont orientés les uns par rapport aux autres avec des pôles identiques afin d'exercer une force de centrage.

7. Pince (1) servant à saisir des goulots de bouteille, en particulier des bouteilles en PET, destinée à être utilisée dans des installations de remplissage de bouteilles, laquelle présente deux branches de pince (1a, 1b) présentant au niveau d'un côté des zones de préhension (8), sachant que les branches de pince (1 a, 1 b) peuvent pivoter dans le plan horizontal, **caractérisée en ce que** la pince (1") présente, dans la zone de l'axe de pivotement, des aimants permanents (16) et sachant qu'un bloc de maintien (2) fixé au niveau d'une étoile ou similaire présente un épaulement (17) ou similaire positionné au-dessus de la zone de pivotement des branches de pince, lequel est équipé, au niveau de son côté tourné vers la pince (1"), d'au moins un aimant (18), sachant que les aimants (16, 18) se faisant face essentiellement verticalement de la pince (1) et de l'épaulement (17) présentent entre eux une distance, qui permet le mouvement de pivotement horizontal, sachant que les orientations des pôles des aimants (16, 18) respectifs sont choisies de telle manière que la pince (1) est maintenue ou ramenée dans une position de consigne radiale.

8. Pince selon la revendication 7, **caractérisée en ce que** l'aimant ou les aimants (18) dans le bloc de maintien de pince d'une part et le ou les aimants (16) dans la zone de pivotement de la pince (1") présentent une distance verticale, de telle manière que la pince (1 ") est maintenue sur son arbre de pivotement à l'encontre de la direction de la gravité.
